# EUROPÄISCHE PATENTSCHRIFT

(11) **EP 0 440 758 B1**
(45) Veröffentlichungstag und Bekanntmachung des Hinweises auf die Patenterteilung: **30.12.1992**
(21) Anmeldenummer: 90910556.1
(22) Anmeldetag: 26.07.1990
(51) Int. Cl.: F02M 51/04, F02M 59/46, F16F 7/00, F16K 31/02

(54) **ELEKTROMAGNETISCHES SCHALTVENTIL**
ELECTROMAGNETIC PILOT VALVE
SOUPAPE DE COMMANDE ELECTROMAGNETIQUE

(30) Priorität: 30.08.1989 DE 3928613
(43) Veröffentlichungstag der Anmeldung: 14.08.1991
(73) Patentinhaber: ROBERT BOSCH GMBH, 70442 Stuttgart (DE)
(72) Erfinder: SCHLAGMÜLLER, Walter, D-7141 Schwieberdingen (DE); REMBOLD, Helmut, D-7000 Stuttgart 40 (DE); MÜLLER, Martin, D-7144 Asperg (DE); BÄUMEL, Ehrtfried, D-8604 Schesslitz (DE)
(86) Internationale Anmeldenummer: DE9000574
(87) Internationale Veröffentlichungsnummer: WO9103641

(56) Entgegenhaltungen:
- EP-A- 0 171 667
- WO-A-88/08199

## Beschreibung

### Stand der Technik

Die Erfindung geht aus von einem elektromagnetischen Schaltventil zur Steuerung des Durchgangs einer Fluidleitung, insbesondere für Kraftstoffeinspritzpumpen, der im Oberbegriff des Anspruchs 1 definierten Gattung. Solche, beispielsweise aus der DE 37 32 553 Al bekannten Schaltventile, bei denen der Magnetanker nicht flüssigkeits- sondern luftumspült ist, besitzen eine relativ große Schaltgeschwindigkeit, da der recht großflächige Magnetanker nicht mehr in dem Fluid bewegt und damit hydraulisch gedämpft wird.

Bei diesen schnellschaltenden Magnetventilen ergibt sich jedoch das Problem des Prellens des Ventilglieds nach dem Ventilschließen. Wird ein solches Magnetventil bei Kraftstoffeinspritzpumpen eingesetzt, so resultieren aus dem Wiederöffnen des Ventilglieds infolge seines Prellens unzulässig große Mengenstreuungen der eingespritzten Kraftstoffmenge. Das Ventilprellen kann auf einen unkritischen Wert dadurch beschränkt werden, daß die Ventilsitzgeometrie so ausgelegt wird, daß infolge der Quetschströmung beim Ventilschließen innerhalb der Überdeckung eine ausreichend grobe Dämpfungskraft auftritt. Dies erfordert jedoch eine hohe Fertigungsgenauigkeit bezüglich Dichtflächen-Winkeldifferenz und Rauhigkeit der Oberflächen an Ventilsitz und Ventilglied.

### Vorteile der Erfindung

Das elektromagnetische Schaltventil mit den kennzeichnenden Merkmalen des Anspruchs 1 hat demgegenüber den Vorteil, daß durch das gegenphasige Schwingen der beiden Massen Ventilnadel und Magnetanker die am Ventilglied auftretende Prellamplitude sehr klein ist und schnell absinkt. Die bei Verwendung in Kraftstoffeinspritzpumpen noch auftretenden Mengenstreuungen sind damit extrem gering und liegen durchweg im Toleranzbereich. Bei Verwendung eines Dehnstabes zur elastischen Kopplung von Magnetanker und Ventilnadel erfolgt die richtige Einstellung der elastischen Kopplung durch Einstellen der Vorspannung des Dehnstabes.

Durch die in den weiteren Ansprüchen aufgeführten Maßnahmen sind vorteilhafte Weiterbildungen und Verbesserungen des im Anspruch 1 angegebenen Schaltventils möglich.

Gemäß einer bevorzugten Ausführungsform der Erfindung verläuft der Dehnstab im Innern der hohlzylindrischen Ventilnadel, in deren dem Magnetanker zugekehrten Ende ein im Querschnitt T-förmiges Abschlußstück hineinragt, das auf seinem Querteil den Magnetanker trägt und sich mit damit auf der Ventilnadel abstützt und in seinem Mittelteil eine Gewindebohrung trägt. Der Dehnstab ist an einem Ende im Mittelteil des Abschlußstücks verschraubt und stützt sich mit seinem anderen Ende an der Ventilnadel ab. Durch Drehen kann der Dehnstab mehr oder weniger tief in die Gewindebohrung eingeschraubt und damit seine Vorspannung so verändert werden, daß die richtige gegenphasige Schwingung der beiden Massen erzielt wird. Erforderlich ist hierzu die Messung des zeitlichen Verlaufs des Hubs von Magnetanker und Ventilnadel, was mit geeigneten Vorrichtungen ohne weiteres möglich ist.

Gemäß einer weiteren Ausführungsform der Erfindung trägt das Mittelteil des Abschlußstückes ein Außengewinde, auf dem eine Spannhülse verschraubt ist. Die Spannhülse legt einerseits die den Elektromagneten gegenüber der Flüssigkeit abdichtenden Membran fest und stützt sich andererseits auf der Stirnseite der Ventilnadel ab. Letzteres hat den Vorteil, daß beim Ventilschließen infolge Quetschströmung sich zwischen der Stirnseite der Ventilnadel und der Stirnseite der anliegenden Spannhülse ein Spalt bildet, in dem zusätzlich Energie vernichtet wird, wodurch das Prellen des Ventilglieds zusätzlich reduziert wird.

### Zeichnung

Die Erfindung ist anhand eines in der Zeichnung dargestellten Ausführungsbeispiels in der nachfolgenden Beschreibung näher erläutert. Es zeigen:
Fig. 1 einen Längsschnitt eines elektromagnetischen Schaltventils für eine Kraftstoffeinspritzpumpe,
Fig. 2 und 3 jeweils ein Diagramm des zeitlichen Verlaufs des Hubs von Ventilnadel und Magnetanker bei richtig abgestimmter elastischer Kopplung (Fig. 2) und falsch abgestimmter elastischer Kopplung (Fig.3) zwischen Ventilnadel und Magnetanker.

### Beschreibung des Ausführungsbeispiels

Das in Fig. 1 im Längsschnitt dargestellte elektromagnetische Schaltventil weist ein zweiteiliges Ventilgehäuse 10, bestehend aus einem metallischen Ventilblock 11 und einer darauf aufgesetzten Kappe 12 aus Kunststoff, auf. Die Kappe 12 überdeckt eine Ausnehmung 13 im Ventilblock 11, in welcher eine Durchgangsbohrung 14 koaxial mündet. Etwa in der Mitte der Durchgangsbohrung 14 ist eine Ringnut 15 eingestochen, in welcher eine nach außen führende Querbohrung mündet, die den Kraftstoffzufluß 16 des Ventilgehäuses 10 bildet. Eine im Abstand von dieser Querbohrung in der Durchgangsbohrung 14 mündende, ebenfalls nach außen führende weitere Querbohrung bildet den Kraftstoffabfluß 17. Zusätzlich zur Durchgangsbohrung 14 mündet in der Ausnehmung 13 eine Schrägbohrung 18, die auf die gleiche Seite des Ventilblocks 11 nach außen geführt ist, auf welcher auch die Durchgangsbohrung 14 endet. Durchgangsbohrung 14 und Schrägbohrung 18 sind durch einen Deckel 19 flüssigkeitsdicht überdeckt, in welchem eine Ringnut 20 ausgebildet ist, die mit der Durchgangsbohrung 14 und der Schrägbohrung 18 und mit einem nicht dargestellten Kraftstoffrücklauf in Verbindung steht.

Zur Steuerung der Verbindung zwischen Kraftstoffzu- und -abfluß 16,17 in der Durchgangsbohrung 14 ist eine Ventilnadel 21 axial verschieblich geführt, die im Bereich der Ringnut 15 ein Ventilglied 22 trägt, das mit einem Ventilsitz 23 zusammenwirkt. Der Ventilsitz 23 ist an der dem Kraftstoffabfluß 17 zugekehrten Nutflanke der Ringnut 15 kreisringförmig ausgebildet und umschließt eine Ventilöffnung 24 zwischen dem Kraftstoffzufluß 16 und dem Kraftstoffabfluß 17. Die Ventilnadel 21 wird von einem Elektromagneten 25 betätigt, der in der Kunststoffkappe 12 luftumspült untergebracht ist. Der rotationssymmetrisch ausgebildete Elektromagnet 25 weist in bekannter Weise einen Magnettopf 26 aus weichmagnetischem Material mit einem vom Topfboden wegstrebenden koaxialen Topfkern 27, eine den Topfkern 27 umschließende Erregerspule 28 und einen dem Magnettopf 26 und Topfkern 27 mit Arbeitsluftspaltabstand gegenüberliegenden Magnetanker 29 auf. An der vom Magnettopf 25 abgekehrten Seite des Magnetankers 29 ist ein im Querschnitt T-förmiges Abschlußstück 30 mit seinem Querteil 301 befetigt. Das Abschlußstück 30 trägt auf seinem Mittelteil 302 ein Aubengewinde 31 und eine koaxiale Gewindebohrung 32. Auf dem Aubengewinde 31 ist eine Spannmuffe 33 verschraubt, die den inneren Rand einer ringförmigen Membran 34 an dem Querteil 301 des Abschlußstückes 30 verspannt. Der äußere Rand der Membran 34 ist zwischen einer am Grunde der Ausnehmung 13 anliegenden Ringdichtung 35 und der Stirnseite eines Schraubrings 36 festgelegt, der in ein Innengewinde 37 in der Ausnehmung 13 eingeschraubt ist. Die aus Metall bestehende Membran 34 ist gegen die Magnetkraft des Elektromagneten 25 vorgespannt. Sie erfüllt damit zwei Funktionen, nämlich einerseits die Abdichtung des Elektromagneten 25 gegenüber dem flüssigkeitsführenden Bereich im Ventilblock 11 und andererseits die Rückstellung des Magnetankers 29 bei nicht erregtem Elektromagneten 25.

In der Gewindebohrung 32 des Abschlußstückes 30 ist das eine Ende eines Dehnstabs 38 eingeschraubt, der koaxial die Ventilnadel 21 durchzieht und mit seinem anderen Ende durch eine Bohrung 39 in der Ventilnadel 21 hindurchtritt. Endseitig trägt der Quersteg 40 einen Kopf 41, der sich auf der Außenseite des Querstegs 40 abstützt. Der Kopf 41 ist mit einem Imbus 42 zum Einstecken eines Drehwerkzeuges versehen. Der Kopf 41 ist von dem Deckel 19 überdeckt, so daß der Imbus 42 erst nach Abnehmen des Deckels 19 zum Einstecken des Drehwerkzeugs freiliegt. Bei montiertem Dehnstab 38 ragt das Abschlußstück 30 mit seinem Mittelteil 302 in die Ventilnadel 21 hinein, wobei sich die Spannmuffe 33 an der ringförmigen Stirnseite der Ventilnadel 21 anpreßt. Der Dehnstab 38 bildet eine elastische Kopplung zwischen der Ventilnadel 21 und dem Magnetanker 29 des Elektromagneten 25, die durch entsprechende Vorspannung des Dehnstabes 38 so eingestellt ist, daß nach dem beim Ventilschließen erfolgenden Aufprall des Ventilglieds 22 auf dem Ventilsitz 23 der Magnetanker 29 und die Ventilnadel 21 zueinander gegenphasig schwingen. Die Vorspannung des Dehnstabes 38 kann durch mehr oder weniger tiefes Einschrauben des Gewindeendes des Dehnstabes 38 in die Gewindebohrung 32 im Abschlußstück 30 eingestellt werden.

In Fig. 2 und 3 ist jeweils ein Diagramm des zeitlichen Verlaufs des Hubs von Ventilnadel 21 (Kurve a) und Magnetanker 29 (Kurve b) bei Erregung des Elektromagneten 25 dargestellt. Fig. 2 zeigt dabei die richtige Einstellung der Vorspannung des Dehnstabes 39. Ventilnadel 21 und Magnetanker 29 schwingen gegenphasig, die Prellamplitude P_{A} ist sehr klein. Bei dem Diagramm in Fig. 3 hingegen schwingen Ventilnadel 21 und Magnetanker 29 gleichphasig. Die Prellamplitude P_{A} beträgt ein Vielfaches der Prellamplitude in Fig. 2. Hier muß eine Justierung der Vorspannung des Dehnstabes 39 mittels eines Drehwerkzeugs vorgenommen werden, das nach Entfernung des Deckels 19 in den Imbus 42 des Kopfes 41 eingesteckt wird.

## Patentansprüche

1. Elektromagnetisches Schaltventil zur Steuerung des Durchgangs einer Fluidleitung, insbesondere für Kraftstoffeinspritzpumpen, mit einem einen Fluidzu- und -abfluß (16,17) zum Einschalten in die Fluidleitung aufweisenden Ventilgehäuse (10), mit einer zwischen Fluidzu- und -abfluß angeordneten, von einem Ventilsitz (23) umgebenden Ventilöffnung (24), mit einem mit dem Ventilsitz zum Verschließen und Freigeben der Ventilöffnung zusammenwirkenden Ventilglied (22), das auf einer axial verschieblichen Ventilnadel (21) ausgebildet ist, mit einem Magnettopf (26), Erregerspule (28) und Magnetanker (29) aufweisenden Elektromagneten (25), der in einer gegenüber dem Fluidfluß abgedichteten luftumspülten Gehäusekammer angeordnet ist und dessen Magnetanker mit der Ventilnadel verbunden ist, und mit einer der Magnetkraft entgegenwirkenden Rückstellfeder (34) zum Rückstellen der Ventilnadel bei Wegfall der Magneterregung, dadurch gekennzeichnet, daß die Verbindung zwischen Magnetanker (29) und Ventilnadel (21) durch elastische Kopplung hergestellt ist, die derart ausgelegt ist, daß nach dem beim Ventilschließen erfolgenden Aufprall des Ventilglieds (22) auf dem Ventilsitz (23) der Magnetanker (29) und die Ventilnadel (21) zueinander gegenphasig schwingen.

2. Ventil nach Anspruch 1, dadurch gekennzeichnet, daß zur elastischen Kopplung von Magnetanker (29) und Ventilnadel (21) ein Dehnstab (38) verwendet ist.

3. Vorrichtung nach Anspruch 2, dadurch gekennzeichnet, daß die Ventilnadel (21) hohlzylindrisch ausgebildet ist und der Dehnstab (38) im Innern der Ventilnadel (21) verläuft.

4. Ventil nach Anspruch 3, dadurch gekennzeichnet, daß in das dem Magnetanker (29) zugekehrten Ende der Ventilnadel (21) ein im Querschnitt T-förmiges Abschlußstück (30) hineinragt, das auf seinem Querteil (301) den Magnetanker (29) trägt und in seinem Mittelteil (302) eine Gewindebohrung (32) aufweist, und daß der an der Ventilnadel (21) sich abstützende Dehnstab (38) endseitig in die Gewindebohrung (32) eingeschraubt ist.

5. Ventil nach Anspruch 4, dadurch gekennzeichnet, daß der Dehnstab (38) mit einem endseitigen Kopf (41) an einem Quersteg (40) in der Ventilnadel (21) anliegt.

6. Ventil nach einem der Ansprüche 1 - 5, dadurch gekennzeichnet, daß die Ventilnadel (21) in einer die Ventilöffnung (24) als Ringnut (15) enthaltenden Bohrung (14) im Ventilgehäuse (11) axial verschieblich geführt ist und daß die Abdichtung der den Elektromagneten (25) aufnehmenden Gehäusekammer (12) gegenüber der Bohrung mittels einer ringförmigen Membran (34) vorgenommen ist, die mit ihrem inneren Rand an der Ventilnadel (21) und mit ihrem äußeren Rand im Ventilgehäuse (11) flüssigkeitsdicht eingespannt ist.

7. Ventil nach Anspruch 4 und 6, dadurch gekennzeichnet, daß das Mittelteil (302) des T-förmigen Abschlußstücks (30) ein Außengewinde (31) trägt, auf dem eine Spannmuffe (33) verschraubt ist, und daß die Einspannung der Membran (34) an der Ventilnadel (21) zwischen der Stirnseite der Spannmuffe (33) und dem die Spannmuffe (33) radial überragenden Querteil (301) des Abschlußstücks (30) vorgenommen ist.

8. Ventil nach Anspruch 6 oder 7, dadurch gekennzeichnet, daß auf der von der Gehäusekammer (12) für den Elektromagneten (25) abgekehrten Seite der Membran (34) eine Kraftstoffrücklaufbohrung (18) mündet.

9. Ventil nach einem der Ansprüche 6 - 8, dadurch gekennzeichnet, daß die Membran (34) gegen die Magnetkraft des Elektromagneten (25) vorgespannt ist und die Rückstellfeder für die Ventilnadel (21) bildet.

## Claims

1. Electromagnetic on-off valve for controlling the opening area of a fluid line, in particular for fuel injection pumps, having a valve housing (10) having a fluid inlet and fluid outlet (16, 17) to be connected into the fluid line, having a valve opening (24) which is arranged between the fluid inlet and fluid outlet and surrounded by a valve seat (23), having a valve element (22) which cooperates with the valve seat in order to close and release the valve opening, said valve element being constructed on an axially displaceable valve needle (21), having an electromagnet having a magnetic pot (26), excitation coil (28) and magnetic armature (29), said electromagnet (25) being arranged in a housing chamber which is sealed with respect to the fluid flow and around which air flows, and the magnetic armature of said electromagnet being connected to the valve needle, and having a restoring spring, counteracting the magnetic force (34), for restoring the valve needle when the magnetic excitation ceases, characterised in that the connection between the magnetic armature (29) and valve needle (21) is produced by an elastic coupling which is designed in such a way that after the rebound of the valve element (22) against the valve seat (23) occurring when the valve closes, the magnetic armature (29) and the valve needle (21) oscillate in phase opposition with respect to one another.

2. Valve according to Claim 1, characterised in that an extension rod (38) is used for the elastic coupling of the magnetic armature (29) and valve needle (21).

3. Device according to Claim 2, characterised in that the valve needle (21) is of hollow-cylindrical construction and the extension rod (38) extends inside the valve needle (21).

4. Valve according to Claim 3, characterised in that a terminating piece (30) with a T-shaped cross-section projects into the end of the valve needle (21) facing the magnetic armature (29), said terminating piece bearing the magnetic armature (29) on its cross piece (301) and having a threaded bore (32) in its centre part (302), and in that the extension rod (38) which is supported on the valve needle (21) is screwed at its end side into the threaded bore (32).

5. Valve according to Claim 4, characterised in that the extension rod (38) rests with a head (41) at its end side against a cross web (40) in the valve needle (21).

6. Valve according to one of Claims 1 - 5 characterised in that the valve needle (21) is guided in an axially displaceable manner in a bore (14), containing the valve opening (24) as an annular groove (15), in the valve housing (11), and in that the sealing of the housing chamber (12), which receives the electromagnet (25), with respect to the bore is carried out by means of an annular membrane (34), said membrane being clamped in a fluid-tight manner on the valve needle (21) by its inner edge and in the valve housing (11) by its outer edge.

7. Valve according to Claims 4 and 6, characterised in that the centre part (302) of the T-shaped terminating piece (30) bears an external thread (31), on which a clamping sleeve (33) is screwed, and in that the clamping of the membrane (34) on the valve needle (21) is carried out between the end side of the clamping sleeve (33) and the cross piece (301) of the terminating piece (30) which projects radially over the clamping sleeve (33).

8. Valve according to Claim 6 or 7, characterised in that a fuel return bore (8) opens on the side of the membrane (34) facing away from the housing chamber (12) for the electromagnet (25).

9. Valve according to one of Claims 6 - 8, characterised in that the membrane (34) is pre-tensioned against the magnetic force of the electromagnet (25) and forms the restoring spring for the valve needle (21).

## Revendications

1. Soupape de commande électromagnétique pour commander le passage d'une conduite de liquide notamment destinée à des pompes d'injection de carburant à l'aide d'un corps de soupape (10) ayant une alimentation et une évacuation de liquide (16, 17) pour être branché dans la conduite de liquide, avec un organe d'obturation (22) placé entre l'alimentation et l'évacuation de liquide, entouré par une ouverture (24) de soupape entourant un siège de soupape (23), et coopérant avec le siège pour fermer ou libérer l'ouverture, cet organe (22) étant réalisé sur une aiguille (21) coulissant axialement, avec un électro-aimant (25) comprenant un pot (26), une bobine d'excitation (28) et un induit (29), cet électro-aimant étant logé dans une chambre du corps de la soupape, balayée par l'air de façon étanche par rapport au passage de liquide, et dont l'induit est relié à l'aiguille et un ressort de rappel (34) s'opposant à la force de l'aimant pour rappeler l'aiguille en cas de disparition de l'excitation magnétique, soupape caractérisée en ce que la liaison entre l'induit (29) et l'aiguille (21) est réalisée par un couplage élastique conçu pour que le rebondissement consécutif à la fermeture de l'organe d'obturation (22) par rapport au siège (23) fasse osciller en opposition de phase l'induit (29) et l'aiguille (21).

2. Soupape de commande selon la revendication 1, caractérisée en ce que le couplage élastique de l'induit (29) et de l'aiguille (21) est constitué par une tige extensible (38).

3. Dispositif selon la revendication 2, caractérisé en ce que l'aiguille (21) est un cylindre creux et la tige extensible (38) passe à l'intérieur de l'aiguille (21).

4. Soupape de commande selon la revendication 3, caractérisée en ce que dans l'extrémité de l'aiguille (21) tournée vers l'induit (29) pénètre une pièce de raccordement (30) ayant une section en forme de T, et qui porte l'induit (29) sur sa partie transversale (301) et possède dans sa partie centrale (302) un taraudage (32) et en ce que la tige extensible (38) qui s'applique contre l'aiguille (21) est vissée par une extrémité dans le taraudage (32).

5. Soupape de commande selon la revendication 4, caractérisée en ce que la tige extensible (38) s'applique par une tête (41) à une extrémité contre une traverse (40) dans l'aiguille (21).

6. Soupape de commande selon l'une des revendications 1 à 5, caractérisée en ce que l'aiguille (21) est guidée en coulissement axial dans un perçage (14) du corps de soupape (11), perçage muni de l'ouverture (24) sous forme de rainure annulaire (15), et l'étanchéité de la chambre (12) qui contient l'électro-aimant (25) par rapport au perçage est assurée par une membrane annulaire (34) dont le bord intérieur est relié à l'aiguille (21) et le bord extérieur est relié au corps de soupape (11), le serrage étant fait de manière étanche au liquide.

7. Soupape de commande selon la revendication 4 et 6, caractérisée en ce que la partie centrale (302) de la pièce de recouvrement (30) en forme de T porte un filetage extérieur (31) sur lequel se visse un manchon de serrage (33) et la membrane (34) est serrée sur l'aiguille de soupape (21) entre la face frontale du manchon de serrage (33) et la partie transversale (301) qui dépasse radialement du manchon de serrage (33) de la pièce de raccordement (30).

8. Soupape de commande selon la revendication 6 ou 7, caractérisée en ce que du côté de la membrane (34) opposé à celui de la chambre de boîtier (12) pour l'électro-aimant (25) débouche un perçage de retour de carburant (18).

9. Soupape de commande selon l'une des revendications 6 à 8, caractérisée en ce que la membrane (34) est précontrainte contre la force d'aimant de l'électro-aimant (25) et elle forme le ressort de rappel de l'aiguille (21).
